# DEMANDE DE BREVET EUROPEEN

(11) **EP 0 275 572 A1**
(43) Date de publication de la demande: **27.07.1988**
(21) Numéro de dépôt: 87202115.9
(22) Date de dépôt: 03.11.1987
(51) Int. Cl.: A47G 9/02

(54) **Couette**

(30) Priorité: 06.11.1986 BE 2061083
(71) Demandeur: Poppe, Willy, B-2700 SINT-NIKLAAS (BE)
(72) Inventeur: Poppe, Willy, B-2700 SINT-NIKLAAS (BE)
(74) Mandataire: Donné, Eddy

(57) **Abrégé**

Couette à double fermeture, caractérisée par le fait qu'elle se compose d'une combinaison de deux couches de matériau (1, 2) formant housse et d'au moins un élement isolant plat intercalaire (3), la housse étant pourvue sur au moins deux de ses côtés de liaisons détachables (8, 9).

## Description

La présente invention a trait à une couette (édredon, couvre-lit, etc.) de construction particulière. Plus particulièrement, l'invention concerne une couette pourvue d'une fermeture multiple.

On sait qu'une couette peut se composer d'un paquet isolant entouré d'une housse fixe ou amovible, dont un des bords peut être fermé, ou non, à l'aide d'une fermeture à glissière ou de boutons-pressoirs. Etant donné que de tels boutons-pressoirs ou fermetures à glissière ne sont prévus que sur un seul bord de la couette, il est assez difficile d'introduire la couche isolante intermédiaire dans la housse, de la plier en deux, etc.

Un autre désavantage de ce type de construction consiste en ce que de telles couettes classiques se caractérisent par un nombre relativement important de couches de textile, entourant notamment chaque paquet isolant, ce qui a non seulement une répercussion défavorable sur le prix de la couette, mais encore, alourdit inutilement le poids de la couette, réduisant ainsi le confort du dormeur.

L'invention présentée a pour but de proposer une couette excluant de manière systématique les inconvénients précités.

Dans ce but, la couette conforme à l'invention se compose d'une combinaison de deux couches de matériau formant housse, et d'au moins un élément isolant intercalaire; de plus, la housse est pourvue d'une liaison détachable sur au moins deux de ses côtés.

Dans une forme d'exécution préférentielle, les couches extérieures de matériau sont constituées par une couche unique de tissu ou de matériau non tissé, les liaisons détachables étant formées par des fermetures à glissière ou des boutons-pressoirs.

Afin de pallier le deuxième inconvénient précité, les éléments plats isolants intercalaires seront de préférence dépourvus du revêtement textile classique, ce qui a pour conséquence de faire l'économie d'un certain nombre de couches de textile et de réduire le poids total de la couette.

Afin de mieux montrer les caractéristiques des applications conformes à l'invention, on trouvera ci-après la description de quelques formes préférentielles d'exécution, illustrées par les figures en annexe. Il s'agit de simples exemples, sans caractère limitatif. Les figures concernent les applications suivantes:
la figure 1 représente une couette conforme à l'invention;
la figure 2 représente une vue partielle en coupe d'une variante d'exécution;
la figure 3 représente une variante de la couette illustrée à la figure 2.

Comme illustré à la figure 1, la couette conforme à l'invention se compose de deux couches de matériau 1 et 2, formant housse, et entre lesquelles est placé au moins un élément isolant plat; la housse est pourvue de fermetures sur au moins deux de ses côtés. Dans la forme d'exécution représentée, deux des bords opposés 4 et 5 des couches extérieures 1 et 2 sont fixés l'un à l'autre par une liaison fixe, les deux autrs bords 6 et 7 étant fixés l'un à l'autre par des liaisons détachables 8 et 9. La housse ainsi formée peut s'ouvrir sur deux de ses côtés, ce qui offre l'avantage que l'élément isolant intercalaire 3 peut être introduit sans difficulté entre les couches 1 et 2 ou, en d'autre termes, que les couches 1 et 2 peuvent être glissés sans difficulté sur l'élement isolant 3.

Les liaisons détachables 8 et 9 précitées seront formées de préférence de fermetures à glissière, de fermetures auto-agrippantes, etc. La liaison fixe réunissant les bords 4 et 5 des couches extérieures 1 et 2 peuvent être formées, par exemple, par des coutures.

Les couches extérieures 1 et 2 seront formées de préférence d'une couche unique de textile ou d'un matériau aiguilleté de type "non tissé".

La figure 2 représente une variante d'exécution d'une couette conforme à l'invention, dans laquelle deux éléments isolants plats 3 sont intercalés entre les couches extérieures 1 et 2. Les éléments isolants plats intercalaires 3 peuvent être fixés aux couches extérieures 1 et 2, et éventuellement être fixés entre eux, par des liaisons permanentes ou détachables 10, formées de préférence par des fermetures à glissière ou des boutons-pressoirs.

Comme illustré aux figures 1 et 2, les éléments isolants plats 3 se composent chacun de deux couches de textile 11 et 12 fixées l'une à l'autre par des liaisons locales et enserrant une charge isolante 13. Les éléments isolants plats 3 peuvent cependant être de nature quelconque et, de plus, avoir une épaisseur et/ou un poids différents. La figure 3 illustre un mode d'utilisation particulier d'une couette conforme à l'invention et pourvue de deux éléments isolants plats 3 ou davantage. Dans cette application, l'élément isolant supérieur est plié en deux sur la moitié de la largeur de la couette; dès lors, la couette peut ètre utilisée sur un lit à deux personnes dont l'une souhaite se couvrir davantage que l'autre. Il est clair que la mise en place de l'élément isolant plat plié en deux est considérablement facilitée par le fait que l'intérieur de la couette est accessible par les deux côtés 6 et 7.

Bien entendu, la fermeture multiple peut s'étendre sur trois côtés ou sur tout le pourtour de la couette.

La présente invention ne se limite d'aucune façon aux exécutions décrites à titre d'exemple et illustrées aux figures; les couettes à double fermeture conformes à l'invention peuvent être réalisées en toutes formes et dimensions sans tomber hors du champ d'application de l'invention.

## Revendications

1. Couette à double fermeture, caractérisée par le fait qu'elle se compose d'une combinaison de deux couches de matériau (1, 2) formant housse et d'au moins un élement isolant plat intercalaire (3), la housse étant pourvue sur au moins deux de ses côtés de liaisons détachables (8, 9).

2. Couette conforme à la revendication 1, et caractérisée par le fait que les liaisons détachables (8, 9) sont placées sur deux bords opposés (4, 5).

3. Couette conforme aux revendications 1 ou 2, et caractérisée par le fait que les liaisons détachables (8, 9) précitées se composent de fermetures à glissière.

4. Couette conforme à l'une des revendications précédentes, et caractérisée par le fait que les couches extérieures (1, 2) se composent d'une couche unique de matière textile.

5. Couette conforme aux revendications 1, 2 ou 3, et caractérisée par le fait que les couches extérieures (1, 2) se composent d'une couche unique de matériau non tissé.

6. Couette conforme à l'une des revendications précédentes, de caractérisée par le fait qu'au moins un des éléments isolants intercalaires (3) se compose de deux couches de textile (11, 12) fixées l'une à l'autre par des liaisons locales et enserrant une charge isolante (13).

7. Couette conforme à l'une des revendications précédentes, et caractérisée par le fait que les éléments isolants plats (3) sont d'une part fixés aux couches extérieures de matériau (1, 2) et d'autre part fixés entre eux par des liaisons détachables (10).

8. Couette conforme à la revendication 7, et caractérisée par le fait que les liaisons détachables (10) sont formées de fermetures auto-agrippantes.

9. Couette conforme à la revendication 7, et caractérisée par le fait que les liaisons détachables (10) sont formées de boutons-pressoirs.
